# EUROPÄISCHE PATENTSCHRIFT

(11) **EP 0 860 562 B1**
(45) Veröffentlichungstag und Bekanntmachung des Hinweises auf die Patenterteilung: **25.07.2007**
(21) Anmeldenummer: 98103044.8
(22) Anmeldetag: 20.02.1998
(51) Int. Cl.: E04F 15/04

(54) **Fussboden sowie Verlegeverfahren**
Floor as well as method of laying
Revêtement de sol et procédé de pose

(30) Priorität: 20.02.1997 DE 19706777
(43) Veröffentlichungstag der Anmeldung: 26.08.1998
(73) Patentinhaber: Böckl, Karl, 93049 Regensburg (DE)
(72) Erfinder: Böckl, Karl, 93049 Regensburg (DE)
(74) Vertreter: Lindner, Manfred Klaus

(56) Entgegenhaltungen:
- EP-A- 0 560 748
- WO-A-84/02155
- DE-A- 3 826 307
- DE-U- 9 202 907
- GB-A- 376 352
- GB-A- 2 272 230
- US-A- 3 045 294
- US-A- 4 703 601

## Beschreibung

Die Erfindung betrifft einen Fußboden und ein Verlegeverfahren für einen solchen Fußboden nach den Oberbegriffen des Anspruchs 1 bzw. des Anspruchs 22.

Derartige Fußböden und Verlegeverfahren werden zum Herstellen von Bodenbelägen, wie insbesondere Parkettböden, verwendet. Letzterer besteht aus einzelnen Plattenelementen in Form von Parkettdielen, -brettern oder -stäben, die auf einen Untergrund gelegt und miteinander verbunden werden. Neben den althergebrachten Systemen, bei denen die Plattenelemente auf den Untergrund geklebt oder genagelt werden, sind zwischenzeitlich in der Praxis lose oder sogenannte schwimmend verlegte Parkettböden bekannt geworden.

Eine schwimmende Verlegung eines Parkettbodens hat gegenüber einer festen Befestigung der Plattenelemente auf dem Untergrund mehrere Vorteile. Am bedeutendsten ist es, daß ein schwimmend verlegter Parkettboden ohne weiteres wieder abgebaut und an anderer Stelle wieder verlegt werden kann, ohne daß dabei einzelne Plattenelemente beschädigt oder zerstört werden. Vorteilhaft ist bei einer schwimmenden Verlegung weiterhin, daß Reparaturen am Parkettboden durch Austausch einzelner Plattenelemente besonders einfach und unaufwendig ausgeführt werden können. Gegenüber der Verklebung hat die schwimmende Verlegung eines Parkettbodens ferner den Vorteil, daß keine gesundheitsschädlichen Lösungsmitteldämpfe und unangenehmen Gerüche entstehen, die oft über sehr lange Zeit nicht vollständig verschwinden. Auf den Untergrund genagelte Parkettböden haben gegenüber einer schwimmenden Verlegung die Nachteile, daß diese Befestigungsart sehr material- und zeitintensiv ist und sich negativ beim Abschleifen des Parkettbodens auswirkt.

Das Verlegen der bisher in der Praxis bekannten losen oder schwimmenden Parkettböden ist deshalb sehr aufwendig, da feste Verbindungen der Platten erforderlich sind, die durch geeignete passende Profile hergestellt werden, wozu ein großer Kraftaufwand und Geschick erforderlich sind. In der Querrichtung der üblicherweise länglichen Plattenelemente werden benachbarte Plattenelemente beispielsweise durch federnde Klammern zusammengezogen, wie aus der Praxis bekannt wurde. In ihrer Längsrichtung müssen solche Plattenelemente aber ausschließlich von Hand sehr dicht aneinander gesetzt werden. Dadurch erfordert es nicht nur viel Kraft und verursacht entsprechenden Lärm durch Hämmern, sondern verlangt es auch sehr viel Geschick, Plattenelemente dieses Verlegesystems zu verlegen.

Aus der DE-PS 800 915 sind Parkettplatten bekannt, deren Verbindung untereinander durch Nut und Feder, durch Dübel, durch U-förmige Verbindungsstege, die von unten in die Platten eingreifen, o.dgl. erzielt wird. Die Verbindung durch Dübel schafft zwar eine formschlüssige Verbindung von zwei benachbart liegenden Plattenelementen zum einen in Richtung senkrecht und zum anderen in einer Richtung parallel zu ihrer Oberseite, jedoch ist es schwer, die Verbindung über die Dübel herzustellen, die neben der Verbindungswirkung auch eine Ausrichtwirkung haben. Wie oben bereits beschrieben wurde, gehört neben dem Kraftaufwand für diese Arbeit auch Geschick dazu, um die Dübel richtig und sicher in entsprechende Ausnehmungen einzustecken und beim Zusammenklopfen der Platten letztere nicht zu beschädigen. Außerdem lassen sich über Dübel fest verbundene Plattenelemente nicht leicht wieder voneinander trennen, so daß ein solcher Parkettboden nicht ohne weiteres und ohne Verluste an Plattenelementen wieder abgebaut werden kann.

Der DE-PS 800 915 ist ferner eine Parkettplatte zu entnehmen, die aus einzelnen Parkettstäben besteht, die miteinander ausgerichtete Nute enthalten, in denen Gratleisten eingesetzt und befestigt sind. Diese Parkettplatte kann nicht wieder zerlegt werden. Außerdem kann sie nicht an beliebige Raumgrößen angepaßt werden.

Die DE 38 26 307 A1, die den nächstkommenden Stand der Technik darstellt, offenbart einen Bodenbelag für den Boden (Untergrund) einer - insbesondere nur vorübergehend - für Sportzwecke wie insbesondere Tennis, Badminton, Hallenhandball, Hallenhockey, Leichtathletik u.dgl. benutzbar zu machenden Halle. Dabei ist eine Vielzahl lose bzw. abnehmbar auf dem Hallenboden jeweils neben-, vor- und hintereinander anzuordnenden, plattenförmigen einzelnen Bodenelemente vorgesehen, die jeweils wenigstens an einem Abschnitt ihrer umlaufenden Stirnseite(n) mit wenigstens einem anderen Einzelelement derart formschlüssig zu verbinden sind, dass die Oberseiten einander benachbarter Bodenelemente zueinander fluchten bzw. bündig zueinander verlaufen, wobei einander benachbarte Bodenelemente jeweils mittels eines Spannmittels bzw. einer Spanneinrichtung lösbar in fester, formschlüssiger Verbindung zu halten sind.

Gegenüber dem Stand der Technik hat die vorliegende Erfindung das Ziel, einen Fußboden zu schaffen, der einerseits wieder ohne wesentliche Beschädigung abzubauen ist, andererseits aber auch eine sichere und genaue sowie stabile Verlegung ermöglicht.

Dieses Ziel wird mit einem Fußboden nach dem Anspruch 1 sowie mit einem Verlegeverfahren für einen Fußboden nach dem Anspruch 22 erreicht.

Dadurch wird erreicht, dass die einzelnen Plattenelemente nicht nur leichtgängig und zuverlässig miteinander ausgerichtet verlegt werden können sowie ihre Lage zueinander im verlegten Zustand zuverlässig beibehalten, sondern auch, dass die einzelnen Plattenelemente ohne große Mühen und die Gefahr von Beschädigungen wieder abgebaut werden können. Für den notwendigen Zusammenhalt der Plattenelemente sind die Spanneinrichtungen ausreichend.

Die Ausrichteinrichtungen bilden lediglich eine Justier- und Ansetzhilfe beim Verlegen der Plattenelemente und müssen jedenfalls während des Verlegens keine feste Fixierung der Plattenelemente aneinander bewerkstelligen. Dafür sorgen spätestens nach Fertigstellung eines entsprechenden Bodenbelages die Spanneinrichtungen. Es muß jedenfalls keine Kraft aufgebracht werden, um die Ausrichteinrichtungen in die Ausnehmungen einzuführen. Ferner ist auch kein sonderliches Geschick erforderlich, um das leichtgängige Einschieben der Ausrichteinrichtungen in die Ausnehmungen vorzunehmen. Somit sind in einfacher Weise Fehlausrichtungen der Plattenelemente zueinander ausgeschlossen und der Verlegeaufwand wesentlich reduziert.

Die Spanneinrichtungen sorgen zuverlässig für einen ausreichenden Zusammenhalt der verlegten Plattenelemente. Weder das Schwund-/Ausdehnungsverhalten einiger Materialien, noch Schiebebelastungen bei der Benutzung können dadurch die Verbindungen der Plattenelemente trennen. Die Spanneinrichtungen können entweder von Plattenelement zu Plattenelement, die nicht unmittelbar benachbart sein müssen, direkt beim Verlegen oder vorzugsweise nach dem Verlegen von Teilflächen oder besonders bevorzugt nach dem Verlegen der Gesamtfläche eingesetzt werden.

Bei einer bevorzugten Ausgestaltung der Erfindung ist bei dem Fußboden vorgesehen, daß die Ausrichteinrichtungen Dübel und/oder Leisten enthalten, die zwischen zwei oder durchgehend über wenigstens zwei benachbart zu verlegenden Plattenelementen in deren Ausnehmungen einsetzbar sind.

Besonders bevorzugt sind Leisten, deren Länge über mehr als zwei, beispielsweise fünf bis sieben, Plattenelemente hinweg reicht. Bei derzeit in der Praxis bekannten schwimmend zu verlegenden Parkettböden besteht z.B. das Problem, daß Schwankungen der Umgebungstemperatur und -feuchtigkeit zu einem Ausdehnen und Zusammenziehen der Plattenelemente führen. Beim Ausdehnen des Materials können sich allgemein zwei Plattenelemente aus der Verlegefläche heraus aufstellen, um Platz für die Ausdehnung des gesamten Parkettbodens zu schaffen. Dadurch würden aber die sich aufstellenden Plattenelemente beschädigt, insbesondere dann, wenn die einzelnen Plattenelemente durch Nut/Feder-Verbindungen verbunden sind, da dann die Federleisten abbrechen. Dieses Problem besteht nicht nur bei Plattenelementen aus Holz, sondern auch bei anderen Materialien, teilweise in mehr oder weniger drastischen Auswirkungen und auf Grund evtl. anderer Effekte, wie z.B. Schiebebelastungen auf die verlegten Plattenelementen. Gerade die Version mit Ausrichteinrichtungen in Form von Leisten mit einer Länge über mehr als zwei Plattenelemente schafft hier sicher Abhilfe. Das Aufstellen einzelner Plattenelemente wird wirksam verhindert und es kann höchstens zu einer geringfügigen Wölbung der gesamten Bodenfläche kommen.

Vorzugsweise Weiterbildungen der vorstehenden Ausgestaltungen der Erfindung enthalten Dübel und/oder Leisten mit einem Profil, wie z.B. einem Rundprofil, einem Dreiecksprofil oder einem Schwalbenschwanzprofil. Im Zusammenhang mit dieser Variante der Erfindung ist es ferner bevorzugt, wenn die Ausnehmungen in den Plattenelementen ein zum Profil der Dübel und/oder Leisten passendes Profil aufweisen.

Gerade bei Plattenelementen aus Holz beispielsweise für einen Parkettboden, der nach einiger Zeit abgeschliffen werden soll, ist es vorteilhaft, wenn die Dübel und/oder Leisten maximal die halbe Dicke der Plattenelemente aufweisen.

Werden als Ausrichteinrichtungen Leisten verwendet, so ist es bevorzugt, wenn diese Längen haben, die größer als die Abmessungen von zwei Plattenelementen sind, durch die sie hindurch verlaufen, wie oben bereits erläutert wurde. Insbesondere kann dabei weiter vorgesehen werden, daß die Leisten unterschiedliche Längen haben. Dadurch enden nicht alle Leisten, wie z.B.

Gratleisten, auf einer Linie, auf der es in Abhängigkeit vom Material der Plattenelemente zu einer Schwachstelle kommen könnte, sondern die Enden der Leisten und damit die Stoßstellen zu nachfolgenden Leisten verteilen sich auf eine Fläche.

Weiterhin ist es von Vorteil und daher ein bevorzugtes Merkmal, wenn die Dübel und/oder Leisten verjüngte Enden zur Einführung in die Ausnehmungen haben. Dadurch wird das Einfädeln der Dübel und/oder Leisten in die Ausnehmungen oder das Aufstecken der Ausnehmungen auf die Dübel und/oder Leisten erleichtert.

Eine andere bevorzugte Weiterbildung des erfindungsgemäßen Fußbodens enthält Plattenelemente, die an ihren zu den in den Ausnehmungen eingesetzten Ausrichteinrichtungen parallelen Umfangsseiten Formschlußeinrichtungen aufweisen, die einen Formschluß in Richtung senkrecht zu den in den Ausnehmungen eingesetzten Ausrichteinrichtungen mit einem benachbarten Plattenelement ergeben, wie z.B. Schwalbenschwanz- oder Hakenausbildungen an einem Plattenelement und entsprechende Nute am benachbarten Plattenelement. Dadurch kann ein weiterer Zusammenhalt der Plattenelemente auch in Richtung senkrecht zu den in den Ausnehmungen eingesetzten Ausrichteinrichtungen und der Oberseite der Plattenelemente erreicht werden. Besonders vorteilhaft ist diese Verbindung zu Plattenelementen am Rand der Verlegefläche, wenn nicht mehr für ganze Plattenelemente Platz ist, so daß eventuell keine Ausrichteinrichtungen mehr angeordnet werden können. In einem solchen Fall sind die teilweisen Plattenelemente am Rand nicht vollständig lose eingelegt und müßten mit Nägeln o.ä. befestigt werden, sondern sind über die Formschlußeinrichtungen mit den jeweils senkrecht zu den in den Ausnehmungen eingesetzten Ausrichteinrichtungen benachbarten Plattenelementen verbunden.

Bei einer weiteren bevorzugten Ausgestaltung des erfindungsgemäßen Fußbodens ist vorgesehen, daß die Ausnehmungen in den Umfangsseiten der Plattenelemente bohrlochartig mit rundem oder eckigem Profil ausgebildet und insbesondere näher bei deren Unterseiten liegen. Alternativ können die Ausnehmungen nutartig in den Unterseiten offen und so profiliert sein, daß ein Formschluß zwischen in den Ausnehmungen eingefügten Ausrichteinrichtungen und Plattenelementen in Richtung senkrecht zu deren Oberseiten gewährleistet ist, bevorzugt in Form einer Schwalbenschwanznut, und sich insbesondere von der Unterseite in Richtung zur Oberseite der Plattenelemente über nicht mehr als deren halbe Dicke erstrecken. Die in der unteren Hälfte der Dicke der Plattenelemente liegenden bohrlochartigen oder nutartigen Ausnehmungen bieten insbesondere bei später einmal abzuschleifenden Parkettböden die Möglichkeit, bis etwa die Hälfte deren Dicke abschleifen zu können, ohne daß die Verbindung der Plattenelemente durch die Ausrichteinrichtungen dadurch beeinträchtigt wird.

Im Fall von nutartigen Ausnehmungen ist es weiterhin bevorzugt, wenn die Ausrichteinrichtungen so dimensioniert sind, daß sie vollständig innerhalb der nutartigen Ausnehmungen liegen und insbesondere mit der Unterseite der Plattenelemente eine plane Fläche bilden. Dadurch ist die Auflagefläche der Plattenelemente mit Ausrichteinrichtungen auf dem Untergrund optimal.

In Verbindung mit den Elastikmitteln, wie beispielsweise elastisches Material oder einzelne Federn, können die Plattenelemente über die Elastikmittel vom Untergrund beabstandet gehalten werden, so daß ein Federweg zur Verfügung steht. Mittels dieser Ausgestaltung können z.B. Schwingböden hergestellt werden.

Wenn die Ausrichteinrichtungen an einer Verlegefläche befestigbar sind, kann das Verlegesystem auch z.B. auf einer Balkenunterlage verwendet werden. Der Abstand der nutartigen Ausnehmungen müßte dann dem Abstand der Balken entsprechen und die Ausrichteinrichtungen könnten dann einfach auf den Balken befestigt werden.

Der Zusammenhalt und die Ausrichtung der Plattenelemente kann dadurch gefördert werden, daß die Umfangsseiten der Plattenelemente profiliert sind, und zwar so, daß die Umfangsseitenprofile benachbarter Plattenelemente zusammenpassen. Geeignete Formgebungen sind dabei Zickzack-, Wellen-, Kronenausbildungen u.ä. Vorzugsweise erstrecken sich diese Formgebungen über die gesamte Höhe der Umfangsseiten der Plattenelemente, da dann auch nach beispielsweise mehrmaligem Abschleifen von Plattenelementen aus Holz

Eine bevorzugte Weiterbildung der vorstehend angegebenen Ausgestaltung sieht vor, daß die Profilierung der Umfangsseiten der Plattenelemente zusätzlich zu den Ausrichteinrichtungen Kopplungseinrichtungen ausbildet, wie z.B. Nut/Feder-Verbindungen, über die benachbarte Plattenelemente verbindbar sind.

Grundsätzlich sind solche Kopplungseinrichtungen für den Zusammenhalt verlegter Plattenelemente nicht erforderlich, sondern tragen lediglich zur Stabilität der Verbindung bei. Die Kopplungseinrichtungen sollen auch nicht fest zusammengefügt sein, sondern leicht z.B. ineinanderschiebbar sein.

Bei dem Fußboden nach der Erfindung ist eine Unterlage zum Auflegen der Plattenelemente enthalten. Vorzugsweise weist eine solche Unterlage eine mattenartige oder bevorzugt netzartige Schicht aus oder mit vorzugsweise Kork, Gummi, Kautschuk, Jute, Sisal, Hanf, Wollfilz, Kokosfasern, vorzugsweise einem Kokosfasergeflecht und besonders bevorzugt einem mit Kautschuk verpreßten oder silikonisierten Kokosfasergeflecht auf. Die Unterlage kann über die gesamte Verlegefläche vorgesehen sein.

Bei dem Fußboden ist die Unterlage als Trittschalldämmung ausgebildet. Bei den o.g. bevorzugten Materialien handelt es sich in vorteilhafter Weise um nachwachsende Naturprodukte. Insbesondere bei einem Netz aus mit Kautschuk verpreßten Kokosfasern, wobei das Netz große oder kleine Maschen haben kann, werden eine Reihe von Vorteilen erreicht. So ist dieses Material sehr widerstandsfähig, schwer entflammbar, 100% mottensicher, fäulnissicher, nässebeständig, elektrostatisch nicht aufladbar, feuchtigkeitsregulierend, voll biologisch abbaubar, und hat hohe Isoliereigenschaften gegen Trittschallausbreitung und Wärmeverlust sowie eine Luftkammerbildung und Luftzirkulation, wodurch sich eine optimale Unterlüftung einer Parkettunterseite ergibt. Die vorgenannten Vorteile lassen sich ganz oder teilweise auch bei den anderen genannten Materialien und Ausführungsformen erzielen. So können z.B. beliebige Netzformen mit Naturfasern, ein Kautschuknetz, eine Kokosrollmatte, ein Netz mit eingearbeitetem Geflecht, ein Luftkammern- oder -röhrennetz, eine vollflächige dünne Luftmatratze, die je nach gewünschtem Schwingungsverhalten des Bodens aufgepumpt werden kann, u.dgl. verwendet werden, um nur einige Möglichkeiten exemplarisch zu nennen.

Nachfolgend werden einige bevorzugte Ausgestaltungen der Spanneinrichtungen angegeben.

Bei einer anderen besonders bevorzugten Ausgestaltung der Erfindung enthalten die Spanneinrichtungen von außen auf wenigstens zwei über die Ausrichteinrichtungen miteinander verbundenen Plattenelemente auf deren Umfangsseiten wirkende Druckmittel, wie beispielsweise Holzfedern, Metallfedern, Korkteile, Moosgummiteile u.ä. Durch diese Ausgestaltung wird gleichsam eine Zentrierwirkung des verlegten Bodenbelages erreicht, so daß beispielsweise zu begrenzenden Wänden hin überall zumindest annähernd gleiche Abstände eingehalten werden.

Beispielsweise können die Spanneinrichtungen aber auch zwischen zwei über die Ausrichteinrichtungen verbundenen, benachbarten und/oder nicht unmittelbar benachbarten Plattenelementen einsetzbare Zugelemente enthalten, wie z.B. Klammern, Spannbänder u.dgl., die vorzugsweise über die und/oder an den Unterseiten der Plattenelemente geführt werden. Gerade bei größeren zu belegenden Flächen kann es vorteilhaft sein, Teilflächen zusammenzuspannen, da der Aufwand für die Gesamtfläche zu groß wäre. Beim internen Verspannen von Teilflächen kann auch eine Verspannung von mehreren Teilflächen untereinander vorgesehen werden. Besonders eigenen sich für eine Teilflächenverspannung Spannbänder oder -gurte. diese können entweder nur in Randbereichen der Teilflächen angreifen, oder aber an den Unterseiten einzelner Plattenelemente der Teilflächen beispielsweise über Krallen, Haken, Klammern usw. angreifen. Soll nur eine kleine Fläche mit Plattenelementen belegt werden, so eigenen sich auch einzelne zwischen zwei benachbarten Plattenelementen eingesetzte Klammern, mittels denen die beiden dadurch verbundenen Plattenelemente aufeinander zu gezogen werden.

Mit Vorzug können ferner bei einem Fußboden nach der Erfindung zweiteilige Randleisten vorgesehen sein, die eine Grundleiste zum Anbringen an Plattenelementen, eine Außenleiste zum Anbringen an einem Rand der Verlegefläche und Ausgleichseinrichtungen enthalten, die zumindest an der Außenleiste oder an der Grundleiste angebracht sind und mittels denen bei einer Verschiebung der Plattenelemente mit den Grundleisten zwischen letzteren und den Außenleisten auftretende Spalte abdeckbar und/oder verschließbar sind. Dadurch lassen sich die an den Rändern der verlegten Fläche zu Begrenzungen, wie z.B. Wänden freigelassenen oder auftretenden Spalte abdecken und somit ein optimales Aussehen des gesamten Bodenbelages erreichen. Die Ausgleichseinrichtungen können einfache Bänder aus elastischem oder nichtelastischem Material sein. Elastische Bänder gleichen sich durch reversible Dehnung oder Schrumpfung entsprechend dem zu überdeckenden Spalt an. Im Fall von nichtelastischen Bändern müssen diese entsprechend dem maximal zu erwartenden Spalten bemessen sein und legen sich z.B. bei einer Verkleinerung der Spalte beispielsweise durch Ausdehnung des Holzmaterials der Plattenelemente in Falten zusammen.

Bevorzugte Materialien der Plattenelemente sind: Holz, Kork, Stein, Kunststoff, Verbundmaterial, Laminatmaterial, Kautschuk, Metall. Dieselben Materialien können für die Ausrichteinrichtungen verwendet werden.

Die Plattenelemente können vorzugsweise eine längliche Form aufweisen und insbesondere stab-, latten- oder dielenartig sein. Dabei verlaufen dann die Ausnehmungen insbesondere quer zur Längsausdehnung der Plattenelemente. Hinsichtlich der weiter vorne bereits angegebenen Formschlußeinrichtungen ist es dabei bevorzugt, daß an den kürzeren Umfangsstirnseiten, Formschlußeinrichtungen, wie z.B. jeweils eine Schwalbenschwanzfeder und ein Schwalbenschwanznut, vorgesehen sind, durch die zwei benachbarte Plattenelemente passend und bevorzugt fest miteinander verbindbar sind. Die damit erzielbaren Vorteile wurden bereits weiter oben erläutert.

Für eine besonders gute Stabilität bei dem erfindungsgemäßen Fußboden kann gemäß weiteren Ausführungsbeispielen dadurch gesorgt werden, daß, wenn die Ausnehmungen nicht über das gesamte Plattenelement hindurchgehend verlaufen, an zwei entgegengesetzten Umfangsseiten der Plattenelemente liegende Ausnehmungen vorzugsweise nicht miteinander ausgerichtet angeordnet sind. Im anderen Fall, wenn die Ausnehmungen über das gesamte Plattenelement hindurchgehend verlaufen, sind die Ausnehmungen bevorzugt bezüglich einer zu ihnen parallelen Mittellinie des Plattenelements unsymmetrisch angeordnet sind oder in benachbart zu verlegenden Plattenelementen senkrecht zu ihrer Verlaufsrichtung an unterschiedlichen Stellen liegen.

Dadurch wird erreicht, daß über größere Flächen keine durchgehenden Linien entstehen, längs die Ausrichteinrichtungen verlaufen. Der Verbund der verlegten Plattenelemente wird dadurch verbessert.

Wird vorgesehen, daß jede in einer zu ihr parallel verlaufenden Umfangsseite des Plattenelementes verlaufende Ausnehmung nur eine halbe Ausnehmung ist, so können Ausrichteinrichtungen auch gleichzeitig in zwei Plattenelementen verlaufen, die dadurch gemeinsam ausgerichtet werden. Dies ist nützlich, wenn beispielsweise Teile von Plattenelementen in Abhängigkeit von verbleibenden Abmessungen der zu belegenden Fläche zu klein sind, um komplette Ausnehmungen aufzunehmen. Solche Teile von Plattenelementen profitieren hinsichtlich ihrer Ausrichtung und eventuell auch ihrer Verbindung zu benachbarten Plattenelementen von mit letzteren gemeinsamen Ausrichteinrichtungen. In Abhängigkeit vom Material der Plattenelemente kann eine derartige Ausbildung der Ausnehmungen aber auch sinnvoll sein, um gerade die Ränder der Plattenelemente relativ zueinander festzulegen und ggf. zu fixieren.

Das der Erfindung zu Grunde liegende Ziel, wie es weiter oben bereits angegeben wurde, wird auch durch ein Verlegeverfahren nach dem Anspruch 22 erreicht.

Dieses Verlegeverfahren betrifft Plattenelemente, die eine Ober- und eine Unterseite und dazwischenliegende Umfangsseiten aufweisen, in denen Ausnehmungen enthalten sind, wobei zum Verbinden der Plattenelemente Ausrichteinrichtungen in die Ausnehmungen eingeführt werden. Erfindungsgemäß ist dabei weiter vorgesehen, daß die Plattenelemente locker auf die Ausrichteinrichtungen geschoben werden, daß über die Ausrichteinrichtungen miteinander verbundene Plattenelemente durch Spanneinrichtungen aufeinander zu beaufschlagt werden.

Bezüglich der damit erreichbaren Vorteil wird zur Vermeidung von Wiederholungen auf die Darstellungen weiter oben zur vorrichtungsmäßigen Umsetzung der Erfindung verwiesen.

Eine bevorzugte Weiterbildung der Erfindung sieht vor, daß die Ausrichteinrichtungen und/oder die Ausnehmungen vor dem Zusammenfügen mit einem Gleitmittel, wie beispielsweise Seife, Öl, Wachs, etc., versehen werden. Dadurch wird ein leichtes Ineinandergleiten der Ausrichteinrichtungen und Ausnehmungen erreicht.

Bei einer anderen mit Vorzug durchgeführten Variante der Erfindung werden bei dem Verlegeverfahren als Spanneinrichtungen zwischen zwei über die Ausrichteinrichtungen verbundene, benachbarte und/oder nicht unmittelbar benachbarte Plattenelemente Zugelemente, wie z.B. Klammern, Spannbänder u.dgl., die vorzugsweise über die und/oder an den Unterseiten der Plattenelemente geführt werden, eingesetzt.

Zusätzlich dazu oder aber vorzugsweise alternativ können als Spanneinrichtungen von außen auf wenigstens zwei über die Ausrichteinrichtungen miteinander verbundene Plattenelemente auf deren Umfangsseiten wirkende Druckmittel, wie beispielsweise Holzfedern, Metallfedern, Korkteile, Moosgummiteile u.ä. angebracht werden. Damit wird eine gleichmäßige Druckverteilung über die Verlegefläche und eine automatische Zentrierung der verlegten Plattenelemente erreicht.

Ausgehend von aus der Praxis bekannten Klammern, die zwischen einzelnen Plattenelementen einzusetzen sind, dienen die Spanneinrichtungen für einen Fußboden grundsätzlich dazu, um benachbart verlegte Plattenelemente aufeinander zu zu beaufschlagen. Dabei kann weiter vorgesehen sein, dass die Spanneinrichtungen von außen auf Umfangsseiten benachbart verlegter Plattenelemente wirkende Druckmittel, wie beispielsweise Holzfedern, Metallfedern, Korkteile, Moosgummiteile u.ä., enthalten, die dazu ausgelegt sind, unter Vorspannung zwischen den Umfangsseiten verlegter Plattenelemente und der Umgebung der verlegten Plattenelemente eingespannt zu werden, insbesondere so, daß die Druckmittel über einen Dehnungs- und Zusammenziehbereich der verlegten Plattenelemente immer eine Vorspannung beibehalten.

Solche Spanneinrichtungen haben den Vorteil, daß sie verlegte Plattenelemente immer gleichsam zentrieren. Außerdem wird durch derartige Spanneinrichtungen die auf die Umfangsseiten der Plattenelemente aufgebrachte Kraft optimal gleichmäßig verteilt.

Weitere bevorzugte Ausgestaltungen und deren Vorteile ergeben sich aus den jeweils abhängigen Ansprüchen und deren Kombinationen.

Die Erfindung wird nachfolgend unter Bezugnahme auf in der Zeichnung dargestellte Ausführungsbeispiele näher erläutert, die jedoch nicht beschränkend, sondern lediglich exemplarisch und erklärend zu verstehen sind. In der Zeichnung zeigen:
Fig. 1 schematisch in perspektivischer Teilansicht ein erstes Ausführungsbeispiel des Fußbodens,
Fig. 2 schematisch in perspektivischer Teilansicht ein zweites Ausführungsbeispiel des Fußbodens,
Fig. 3 schematisch in teilweiser Vorderansicht ein drittes Ausführungsbeispiel des Fußbodens,
Fig. 4 in Abbildungen I bis V verschiedene Ausführungsbeispiele von Profilen der Umfangsseiten der Plattenelemente,
Fig. 5 schematisch in teilweiser Draufsicht ein viertes Ausführungsbeispiel des Fußbodens,
Fig. 6 schematisch in teilweiser Vorderansicht ein fünftes Ausführungsbeispiel des Fußbodens,
Fig. 7 schematisch in teilweiser Vorderansicht ein sechstes Ausführungsbeispiel des Fußbodens.
Fig. 8 schematisch in teilweiser Vorderansicht ein siebtes Ausführungsbeispiel des Fußbodens,
Fig. 9 in Abbildungen I bis V exemplarische Profilformen der Ausnehmungen und der Ausrichteinrichtungen in schematischer Querschnittsdarstellung,
Fig. 10 schematisch in teilweiser Draufsicht ein achtes Ausführungsbeispiel des Fußbodens,
Fig. 11 ein Ausführungsbeispiel für Spanneinrichtungen schematisch in Draufsicht,
Fig. 12 ein weiteres Ausführungsbeispiel für Spanneinrichtungen schematisch in Draufsicht,
Fig. 13 in Abbildungen I bis IV weitere Varianten für Spanneinrichtungen schematisch in Draufsicht,
Fig. 14 schematisch in teilweiser Vorderansicht ein neuntes Ausführungsbeispiel des Fußbodens,
Fig. 15 schematisch in teilweiser Vorderansicht ein zehntes Ausführungsbeispiel des Fußbodens.
Fig. 16a) in einer schematischen seitlichen Schnittansicht und Fig. 16b) in einer Draufsicht ein elftes Ausführungsbeispiel des Fußbodens,
Fig. 17 in einer Draufsicht ein zwölftes Ausführungsbeispiel des Fußbodens,
Fig. 18 in Abbildungen I bis V verschiedene weitere Ausführungsbeispiele von Profilen der Umfangsseiten der Plattenelemente,
Fig. 19 in Abbildungen verschiedene Ausführungen von Profilen der Umfangsseiten der Plattenelemente als Formschlußeinrichtungen, und
Fig. 20a) und 20b) in einer perspektivischen Schemazeichnung bzw. im Schnitt ein dreizehntes Ausführungsbeispiel des Fußbodens.

In der Zeichnung sind gleiche oder gleichartige oder gleich oder gleichwirkende Teile oder Merkmale durchgehend mit denselben Bezugszeichen versehen. Der Übersichtlichkeit halber sind nicht in allen Figuren der Zeichnung alle Teile oder Merkmale mit Bezugszeichen versehen, wobei jedoch aus den Darstellungen der Figuren insbesondere durch die vergleichende Betrachtung der letzteren auch solche Teile und Merkmale deutlich werden, die in einzelnen Figuren nicht mit Bezugszeichen versehen sind. Außerdem sind weitere nicht mit Bezugszeichen versehene Einzelheiten in den Figuren für einen Fachmann ohne weiteres erkennbar, so daß sie zur Verdeutlichung der Erfindung beitragen und zum Offenbarungsgehalt der vorliegenden Unterlagen gehören.

Die Fig. 1 zeigt schematisch in perspektivischer Ansicht ein erstes Ausführungsbeispiel der Erfindung. Im rechten Teil sind ein Parkettstab als Plattenelement 1 sowie links daran anschließend ein weiteres Plattenelement 1 gezeigt, das lediglich teilweise dargestellt ist. Jedes Plattenelement 1 hat eine Oberseite 2 und eine in der Darstellung nicht sichtbare Unterseite 3 sowie Umfangsseiten 4a, 4b, 4c und 4d. Die Umfangsseiten 4a und 4c werden die Längsseiten und die Umfangsseiten 4b und 4d werden die Stirnseiten genannt. Die Umfangsseiten 4a, 4b, 4c und 4d sind profiliert. In der Fig. 1 handelt es sich dabei um ein Zickzackprofil 5.

Unten in den Plattenelementen 1, d.h. in deren Unterseiten 3 sind Nute als Ausnehmungen 6 enthalten, die einen sich zur Nutöffnung hin verengenden Querschnitt haben. In diesen Ausnehmungen 6 sind Gratleisten als Ausrichteinrichtungen 7, die einen den Ausnehmungen entsprechenden Querschnitt haben, so aufgenommen, daß die Plattenelemente 1 leicht auf den Ausrichteinrichtungen 7 verschoben werden können. Auf Grund des Profils der Ausnehmungen 6 und der Ausrichteinrichtungen 7 wird ein je Formschluß gegen Bewegungen der Plattenelemente 1 relativ zu den Ausrichteinrichtungen 7 zum einen in Richtung senkrecht zur Oberseite 2 der Plattenelemente und zum anderen in Richtung parallel zu den Längsseiten (Umfangsseiten 4a und 4c), d.h. senkrecht zu den Stirnseiten (Umfangsseiten 4b und 4d), der Plattenelemente 1 geschaffen. In den Zeichnungen nicht deutlich zu sehen ist, daß sich die Ausrichteinrichtungen 7, wie die Gratleisten, an ihren in Längsrichtung freien Enden verjüngen, was das Aufschieben der Plattenelemente 1 erleichtert.

Dadurch, daß die Ausrichteinrichtungen 7 leichtgängig mit den Ausnehmungen 6 zusammengeschoben werden können, lassen sich die Plattenelemente 1 im Rahmen eines Verlegesystems in Form eines Fußbodens 8 ohne große Mühen aneinandersetzen.

Wird dies auf einer Verlegefläche 9, wie einer Unterlage 10, durchgeführt, kann beispielsweise eine Anordnung von Plattenelementen 1 erhalten werden, wie sie in der Fig. 2 gezeigt ist. Hier ist eine andere Ausführung des Fußbodens 8 schematisch illustriert, wobei jedes Plattenelement 1 in seiner Unterseite 3 jeweils am Rand eine halbe Ausnehmung 6' (siehe Fig. 3) und in der Mittenlage eine vollständige Ausnehmung 6 hat. Die halben Ausnehmungen 6', d.h. die jeweiligen halben Nute, sind somit auch in den Umfangsseiten 4b und 4d, d.h. in den Stirnseiten, vorhanden, da sozusagen die Teilung der Nute in ihrer Längsrichtung, also parallel zu den Stirnseiten erfolgte. Werden zwei Plattenelemente 1 an ihren Stirnseiten aneinander gelegt, so ergeben die beiden halben Ausnehmungen 6' (siehe Fig. 3) zusammen eine ganze Ausnehmung 6.

Im Unterschied zu der Ausführung der Fig. 2 sind bei dem Ausführungsbeispiel in der Fig. 1 außer den beiden halben Ausnehmungen 6' (siehe Fig. 3) längs den Stirnseiten noch drei vollständige Ausnehmungen 6 über die Längsausdehnung des Parkettstabes verteilt, und zwar insbesondere in gleichmäßigen Abständen.

Wie den Fig. 1 und 2 weiter zu entnehmen ist, haben bei diesen Ausführungsbeispielen die aus den Plattenelementen 1 vorstehenden Gratleisten unterschiedliche freie herausstehende Längen. Dies liegt daran, daß Gratleisten, d.h. Ausrichteinrichtungen 7 verwendet wurden, die unterschiedliche Längen haben. Dadurch liegen die Anschlüsse weiterer Gratleisten oder allgemein Ausrichteinrichtungen 7, die sich in deren Längsausdehnung anschließen, damit weitere Plattenelemente 1 verlegt werden können, nicht alle auf einer Linie, was die Stabilität des Fußbodens 8 erhöht.

In der Fig. 3 sind zwei zusammengefügte Plattenelemente 1 in einer schematischen Seitenansicht als drittes Ausführungsbeispiel eines Fußbodens 8 gezeigt, so daß der Querschnitt der Nute oder allgemein Ausnehmungen 6 deutlich sind. Die rechts dargestellte Ausnehmung 6 liegt vollständig innerhalb eines Plattenelementes 1. Die linke der beiden Ausnehmungen 6 wird je zur Hälfte durch eine halbe Ausnehmung 6' in einem Plattenelement 1 gebildet, die dadurch bei ihrem Zusammenfügen eine komplette Ausnehmung 6 bilden. Wie in der Fig. 3 weiter zu erkennen ist haben die Ausnehmungen 6 einen schwalbenschwanznutförmigen Querschnitt. Der Querschnitt könnte allgemein aber auch dreiecksförmig, kreisrund, oval oder anders sein, solange die Formschlüsse senkrecht und parallel zur Oberseite 2 der Plattenelemente 1 dadurch realisiert werden.

Die Ausnehmungen 6 erstrecken sich in der Dickenrichtung der Plattenelemente 1, wie in der Fig. 3, aber auch den Fig. 1 und 2, deutlich zu erkennen ist, nicht einmal über die halbe Dicke der Plattenelemente 1. Dadurch kann der mit diesem Fußboden 8 hergestellte Parkettboden mehrmals abgeschliffen werden, ohne daß die Ausnehmungen 6 durch den Materialabtrag von der Oberseite 4a der Plattenelemente 1 her erreicht werden, so daß über mehrere Abschleifvorgänge hinweg der Verbund der Plattenelemente 1 über die in den Ausnehmungen 6 enthaltenen Ausrichteinrichtungen 7 aufrecht erhalten bleibt.

Dieser Verbund der Plattenelemente 1 über die in den Ausnehmungen 6 enthaltenen Ausrichteinrichtungen 7 wird durch das Profil 5 der Umfangsseiten 4a, 4b, 4c und 4d unterstützt. Lediglich exemplarisch sind in der Fig. 4 schematisch im Querschnitt Ausführungsbeispiele von unterschiedlichen Profilen 5 gezeigt, mit denen die Umfangsseiten 4a, 4b, 4c und 4d der Plattenelemente 1 versehen sein können. So zeigen die Abbildung I ein Kronenprofil, die Abbildung II ein Zapfenprofil, die Abbildung III ein tiefes Wellenprofil, die Abbildung IV ein Zickzackprofil und die Abbildung V ein flaches Wellenprofil.

In der Fig. 5 ist im Zusammenhang mit einem vierten Ausführungsbeispiel des Fußbodens des Verlegesystems 8 eine Wand 11 zu sehen, vor der in einem Abstand Plattenelemente 1, die jeweils nur teilweise abgebildet sind. Durch diesen Abstand besteht zwischen der Wand 11 und den Plattenelementen 1 ein Spalt 12, der benötigt wird, wenn sich die Plattenelemente 1 auf Grund von Änderungen der Umgebungstemperatur und -feuchtigkeit ausdehnen, damit die Plattenelemente 1 dann nicht gleich direkt an der Wand 11 anstehen. Der Spalt 12 ist somit eine Dehnfuge. In diesem Spalt 12 sind Spanneinrichtungen 13 in Form von Druckmitteln eingespannt, die im vorliegenden Ausführungsbeispiel durch Holzfedern 14 gebildet sind. Die Holzfedern 14 werden im vorgespannten Zustand in den Spalt 12 eingesetzt und beaufschlagen daher die Plattenelemente 1 aufeinander zu. Schrumpfen die Plattenelemente 1 aus ihrer Ausgangsgröße oder nach einer Ausdehnung, so drücken die Spanneinrichtungen 13 die Plattenelemente 1 wieder zusammen, so daß zwischen letzteren keine Spalte entstehen, die unschön anzusehen sind, in denen sich Schmutz ansammeln kann, und die eine Stolpergefahr bedeuten.

Die Spanneinrichtungen 13 sorgen dafür, daß die locker oder leicht verschiebbar mit den Ausnehmungen 6 auf die Ausrichteinrichtungen 7, wie in den bisher angegebenen Ausführungsbeispielen Gratleisten, aufgeschobenen Plattenelemente 1 sicher zusammengehalten werden. Andere Befestigungsarten sind nicht erforderlich.

In der Fig. 6 ist eine andere Variante der Spanneinrichtungen 13 bei einem weiteren Ausführungsbeispiel eines Verlegesystems 8 gezeigt. Hierbei handelt es sich um Spannbänder 15 mit Krallen 16, weshalb das Spannband 15 auch Krallenband genannt werden kann. Das Spannband 15 bildet ein Zugelement und verläuft unter den verlegten Plattenelementen 1 so, daß seine Krallen 16 nach oben vorstehen und in Eingriffsöffnungen 17, wie z.B. Entlastungsschnitte, in der Unterseite 3 der Plattenelemente 1 eingreifen. Die Krallen 16 verhaken sich auf Grund ihrer Ausgestaltung in den Eingriffsöffnungen 17, so daß sie dort fest verankert sind. Das Spannband 15 weist eine Eigenelastizität auf und ist bei in den Eingriffsöffnungen 17 verhakten Krallen 16 unter Vorspannung, so daß es die einzelnen Plattenelemente 1 aufeinander zu zieht. Derartige Spanneinrichtungen 13 können auf Teilflächen von verlegten Plattenelementen 1 angewandt werden und eigenen sich daher für sehr große Verlegeflächen 9. Dabei können über Spannbänder 15 zusammengehaltene Teilflächen beispielsweise wiederum durch andere Spannbänder gekoppelt und zusammengehalten werden.

In der Fig. 7 ist im Querschnitt schematisch ein Randabschluß eines sechsten Ausführungsbeispiels eines Verlegesystems 8 gezeigt. Auf dem Untergrund 10 liegt zunächst eine Unterlage 27, auf der die Plattenelemente 1 verlegt sind. Die Unterlage 27 besteht aus einer mattenartigen oder bevorzugt netzartigen Schicht aus oder mit vorzugsweise Kork, Gummi, Kautschuk, Jute, Sisal, Hanf, Wollfilz, Kokosfasern, vorzugsweise einem Ko-kosfasergeflecht und besonders bevorzugt einem mit Kautschuk verpreßten oder silikonisierten Kokosfasergeflecht auf. Die Unterlage 27 kann bei aus der Unterseite 3 der Plattenelemente 1 vorstehenden Ausrichteinrichtungen 7 nur zwischen letzteren vorgesehen sein, also in den gebildeten Zwischenräumen zwischen Untergrund 10 und Plattenelementen 1 sowie benachbarten parallelen Ausrichteinrichtungen 7. Die Unterlage 27 kann aber auch, wenn die Ausrichteinrichtungen 7 nicht aus den Unterseiten 3 der Plattenelemente 1 nach unten vorstehen, über die gesamte Verlegefläche 9 vorgesehen sein. Weitere Ausgestaltungsmöglichkeiten für die Unterlage 27 sind Luftmatratzen, Schlauchsysteme, Isomatten, Röhrensysteme, u.ä. Eine vorzugsweise Ausgestaltung einer Kokosfasermatte ist grobmaschig und etwa 3 bis 6 mm dick.

Gerade bei einem Verlegesystem 8 als Bodenbelag ist eine solche Unterlage 27 insbesondere als Trittschalldämmung vorteilhaft. Bei den o.g. bevorzugten Materialien handelt es sich in vorteilhafter Weise um nachwachsende Naturprodukte. Insbesondere bei einem Netz aus mit Kautschuk verpreßten Kokosfasern, wobei das Netz große oder kleine Maschen haben kann, werden eine Reihe von Vorteilen erreicht. So ist dieses Material sehr widerstandsfähig, schwer entflammbar, 100% mottensicher, fäulnissicher, nässebeständig, elektrostatisch nicht aufladbar, feuchtigkeitsregulierend, voll biologisch abbaubar, und hat hohe Isoliereigenschaften gegen Trittschallausbreitung und Wärmeverlust sowie eine Luftkammerbildung und Luftzirkulation, wodurch sich eine optimale Unterlüftung der Parkettunterseite ergibt. Die vorgenannten Vorteile lassen sich ganz oder teilweise auch bei den anderen genannten Materialien und Ausführungsformen erzielen. So können z.B. beliebige Netzformen mit Naturfasern, ein Kautschuknetz, eine Kokosrollmatte, ein Netz mit eingearbeitetem Geflecht, ein Luftkammern- oder -röhrennetz, eine vollflächige dünne Luftmatratze, die je nach gewünschtem Schwingungsverhalten des Bodens aufgepumpt werden kann, u.dgl. verwendet werden, um nur einige Möglichkeiten exemplarisch zu nennen.

Die auf der Unterlage 27 verlegten Plattenelemente 1 enden kurz vor einer Wand 11, von der sie ein Spalt oder eine Dehnfuge 12 trennt, wie in der Fig. 7 zu erkennen ist. In der Dehnfuge 12 sind Spanneinrichtungen 13 unter Vorspannung eingesetzt, so daß sie die Plattenelemente 1 aufeinander zu beaufschlagen. Als Spanneinrichtungen 13 sind bei dem hier Korkstücke oder -streifen 18 in den Spalt 12 gedrückt. neben den bereits weiter oben im Zusammenhang mit dem Ausführungsbeispiel der Fig. 5 angegebenen Holzfedern 14 und den nun angeführten Korkstücken oder -streifen 18 können als Spanneinrichtungen 13 beispielsweise auch Moosgummimaterial, Metallfedern u.dgl. verwendet werden, die alle denselben Zweck erfüllen, nämlich, daß die Plattenelemente 1 aufeinander zu zusammengedrückt werden.

In der Fig. 7 ist ferner eine Randleiste 19 gezeigt, die eine Grundleiste 20, die im Randbereich der Plattenelemente 1, die der Wand 11 am nächsten sind, auf den Plattenelementen 1 befestigt sind, und eine Außenleiste 21 enthält, die an der Wand 11 befestigt ist. Die Befestigung der Grundleiste 20 an den Plattenelementen 1 und der Außenleiste 21 an der Wand 11 erfolgt beispielsweise durch Schrauben (nicht bezeichnet), wie der Darstellung in der Fig. 7 zu entnehmen ist. Die Grundleiste 20 und die Außenleiste 21 sind über ihren Verlauf durch Ausgleichseinrichtungen 22 verbunden, die einen Spalt 23 zwischen der Grundleiste 20 und der Außenleiste 21 überdecken. Der Grund für den Spalt 23 ist derselbe, wie für die Dehnfuge 12 und liegt darin, daß sich die Plattenelemente 1 ausdehnen und zusammenziehen können. Damit die Dehnfuge 12 nicht sichtbar ist, ist die Randleiste 19 vorgesehen. Durch die Ausgleichseinrichtungen 22 wird der Spalt 23. Um sicherzustellen, daß der Spalt 23 bei jeder Lage der Grundleiste 20 relativ zur Außenleiste 21 von den Ausgleichseinrichtungen 22 verdeckt ist, sind letztere aus einem elastischen Material. Bei dem vorliegenden Ausführungsbeispiel handelt es sich um einen elastischen Profilgummi, der über Fortsätze verfügt, die in die Grundleiste 20 und in die Außenleiste 21 gesteckt sind.

Da die Grundleiste 20 fest mit den Plattenelementen 1 verbunden ist, kann sie auch zum Abstützen von Spanneinrichtungen 13 gegen die Wand verwendet werden, wie dies bei dem Ausführungsbeispiel der Fig. 7 gezeigt ist. Dazu ist eine Spannschraube 24 in die Grundleiste 20 geschraubt und stützt sich über ein Federelement 25 gegen die Wand 11 ab, weshalb die Spannschraube 24 mit dem Federelement 25 zusammen auch als Federschraube bezeichnet werden kann. Sollte einmal die von den Korkstücken oder -streifen 18 und des Federelementes 25 aufgebrachte Kraft zum Zusammendrücken der Plattenelemente 1 aufeinander zu nicht mehr ausreichen, so kann durch Eindrehen der Spannschraube 24 die Druckkraft im Bereich des Federelementes 25 erhöht werden. Außerdem kann sozusagen ein manuelles Nachjustieren der Lage des Parkettbodens über die Spannschraube 24 erfolgen.

In der Fig. 8 ist schematisch im Querschnitt ein anderes Ausführungsbeispiel für einen Randabschluß eines Fußbodens 8 gezeigt. Hierbei ist zu sehen, daß das der Wand 11 am nächsten liegende Plattenelement 1 gekürzt wurde, damit es überhaupt noch zwischen das vorletzte Plattenelement 1 und die Wand 11 paßt und damit zusätzlich noch die Dehnfuge 12 frei bleibt. Weiterhin sind als Ausrichteinrichtungen 7 und 7' eine vorletzte Gratleiste vor der Wand 11 bzw. eine letzte Gratleiste vor der Wand 11 dargestellt. Die letzte Gratleiste (Ausrichteinrichtungen 7') vor der Wand 11 hat in ihrer Längsrichtung (Richtung in der Blattebene) einen Abstand von der vorletzten Gratleiste (Ausrichteinrichtungen 7) vor der Wand 11. Das letzte Plattenelement 1 vor der Wand 11 ist mittels eines Holznagels 26 fest mit der letzten Gratleiste (Ausrichteinrichtungen 7') vor der Wand 11 verbunden. In der Dehnfuge 12 sind wieder vorgespannte Korkstücke oder -streifen 18 eingesetzt, um die Plattenelemente 1 aufeinander zu zu beaufschlagen.

Schrumpfen die Plattenelemente 1 bei dieser Ausführung, so drücken die Korkstücke oder -streifen 18 die Plattenelemente 1 von der Wand 11 her zusammen. Dabei wird das letzte Plattenelement 1, das mit dem Holznagel 26 mit der letzten Gratleiste (Ausrichteinrichtungen 7') vor der Wand 11 verbunden ist, zusammen mit der letzten Gratleiste (Ausrichteinrichtungen 7') vor der Wand 11 verschoben, was durch den Abstand der letzten Gratleiste (Ausrichteinrichtungen 7') vor der Wand 11 zur vorletzten Gratleiste (Ausrichteinrichtungen 7) vor der Wand 11 möglich ist.

Nachfolgend werden noch einige allgemeine Angaben zu dem Verlegesystem und dem Verlegeverfahren sowie weitere konkrete Ausführungsbeispiele dazu insbesondere im Rahmen der vorstehend behandelten Ausführungsvarianten angegeben.

Die z.B. aus Vollmaterial gefertigten Plattenelemente können bei entsprechender Anordnung der Ausrichteinrichtungen von der Anfangsstärke bis fast auf die Stärke der Ausrichteinrichtungen abgeschliffen werden. Durch vorzugsweise über die volle Dicke der Plattenelemente, zumindest aber in deren unteren Bereich verlaufende Profile an den Umfangsseiten wird eine zusätzliche Haltbarkeit der Verbindung zwischen den Plattenelementen erreicht, da kein Öffnen zwischen den Plattenelementen auftreten kann und das Ineinandergreifen der Profile eine zusätzliche Festigkeit ergibt. Diese zusätzliche Verbindung unterstützt den Zusammenhalt der Plattenelemente auch nach mehrmaligem Abschleifen, wie es z.B. bei Parkettböden zeitweise üblich und erforderlich ist. Durch die Umfangsseitenprofile, wie z.B. Wellen, Kronenfräsungen, Zickzack, etc., kann, da diese Profile insbesondere die volle Stärke der Plattenelemente erfassen, z.B. ein Parkettboden bis zu einer Stärke annähernd der Ausrichteinrichtungen, wie beispielsweise Gratleisten, abgeschliffen werden, ohne daß die Festigkeit der Verbindungen der Plattenelemente darunter maßgeblich leidet.

Jegliche Arten von Bodenbelägen können mit dem Verlegesystem hergestellt werden, wobei grundsätzlich keine Materialbeschränkungen bestehen, so daß Holz, Stein, Metall, Kautschuk, Kunststoffe usw. eingesetzt werden können. Da die Plattenelemente schwimmend verlegt werden, können sie auch ohne Mühe wieder ausgebaut und wiederverwendet werden, und das Verlegesystem kann zu unterschiedlichen Verwendungszwecken je nach Einsatzgebiet und Ansprüchen eingesetzt werden: in Sporthallen auf elastischen Untergründen, im Messebau zum Wiederabbau, in Squashcourts, im Mietbereich zum Mitnehmen beim Umziehen, usw. Weitere Anwendungsgebiete sind z.B. Tanzböden, Böden für biologisch reines bauen, wenn ausschließlich Naturmaterialien verwendet werden, Schutzbeläge oder Überdeckungen für hochwertige Böden, etc.

Die genaue Anordnung der Ausnehmungen, die beispielsweise Schwalbenschwanznuten sein können, immer im selben Abstand und mit an den Stirnseiten der Plattenelemente je eine halbe Ausnehmung (Schwalbenschwanznut) kann so sein, daß sich eine Anordnung mit um eine Nutbreite versetzten nachfolgenden Plattenelementen ergibt, was die Festigkeit der Verbindung insgesamt fördert. Wenn zwei Stirnseiten zusammentreffen ergibt sich wiederum eine volle Ausnehmung, wie beispielsweise Schwalbenschwanznut, die mit dem folgenden Plattenelement wieder verfestigt wird.

Die Ausrichteinrichtungen, die insbesondere Gratleisten enthalten können und in der Schwalbenschwanznut verlaufen, halten die Plattenelemente exakt in einer Flucht. Im verlegten Zustand der Plattenelemente, aus denen ein Parkettboden gelegt werden kann, kann die Unterseite der Plattenelemente eine plane Fläche ergeben, wenn kein Überstand durch die Verbindung Gratleiste/Schwalbenschwanznut vorliegt.

Dem seitlichen und länglichen Auseinanderdriften und dem Ausdehnen/Schrumpfen der Plattenelemente kann zu einer die Verlegefläche umgebenden Wand hin durch federelastisches Material entgegengewirkt werden, wie etwa Holzfedern, Metallfedern, Korkstreifen, Moosgummistreifen oder anderes Federmaterial, wobei ein Einsetzen dieser allgemein Federmittel unter Vorspannung besonders bevorzugt ist. Alternativ oder zusätzlich kann, ggf. wenn nötig, um ein Auseinanderdriften der einzelnen Plattenelemente zu verhindern, auch ein durchlaufendes Gummiband mit Zugkrallen z.B. in auf der Unterseite befindliche Entspannungsfugen eingekrallt werden.

Die Ausrichteinrichtungen, wie z.B. Gratleisten oder Dübel, können eine Länge haben, so daß das jeweilige Längsende der Gratleisten immer auf halber Breite der Plattenelemente endet. Die Gratleisten oder allgemein Ausrichteinrichtungen sind so lang, damit ein leichtes Aufschieben der Plattenelemente, wie beispielsweise Bretter, ermöglicht ist. Dabei soll es zu keinem Verkanten und Zwicken kommen können. Der Anfang beim Verlegen der Plattenelemente erfolgt mit unterschiedlich langen Ausrichteinrichtungen. Die Endverbindung am Schluß der Verlegung kann durch eine gerade Nut als Ausnehmung auf der Unterseite der Plattenelemente, ähnlich den Schwalbenschwanznuten gebildet werden, indem solche Plattenelemente auf eine Gratleiste aufgelegt und mit Holznägeln befestigt werden. Die letzte Gratleiste kann einen Abstand zur vorletzten Gratleiste haben, um eine Beweglichkeit eines mit einem Holznagel befestigten letzten Plattenelementes zu ermöglichen.

Nach dem Abschluß der Verlegung der Plattenelemente zur Bildung z.B. eines Parkett- oder Dielenbodens können die Plattenelemente zusammengezogen, der Rand der Plattenelemente exakt auf geeigneten Abstand zur Wand geschnitten, so daß sich eine gleichmäßige Dehnfuge zu einer die Verlegefläche umgebenden Wand ergibt, und ein elastischer Abstandshalter (Kork, Moosgummi, Holz- oder Metallfeder, etc.) eingearbeitet werden, so daß ein Auseinanderdriften der Plattenelemente verhindert wird und die Plattenelemente fest zusammengehalten werden.

Da das Verlegesystem zur Herstellung z.B. eines Vollholzbodens, aber auch anderer Böden mit einem Ausdehnungs- und Zusammenziehverhalten in Abhängigkeit von Umgebungstemperatur und/oder -feuchtigkeit, ein Quell- und Schwundverhalten besitzt, können die, zwischen den Plattenelementen und einer Wand entstehenden breiter und dünner werdenden Fugen von einer zweigeteilten oder ähnlichen Leiste insbesondere mit einem Dehnprofil zwischen den zwei Leistenteilen abgedeckt werden. Auch kann eine spezielle Leiste verwendet werden, die Distanzschrauben zur Wand, um einen sich verändernden Abstand der Plattenelemente zur Wand korrigieren zu können. Schwund und Ausdehnung können auch mit Holzfedern, Metallfedern, federnden und/oder pressenden Distanzhaltern korrigiert werden.

Zum Schutz vor Feuchtigkeit kann eine Dampfsperre eingebaut werden. Als Trittschalldämmung und Ausgleich kleiner Unebenheiten des Untergrundes können in Matten-, Geflecht- oder Netzform möglichst natürliche Materialien, wie Gummi, Kautschuk, Kokosfaser, Jute, Sisal, Hanf, Kork, Filz, Wollfilz und allgemein sogenannte Geotextilien sowie alle anderen als Unterlage geeigneten Materialien, aber auch Holzlager oder alte Teppichböden u.ä. verwendet werden.

Ein wesentlicher Vorteil des Verlegesystems besteht in der jederzeit und ohne großen Aufwand möglichen Demontage der Plattenelemente, indem man nur die mittels der Spanneinrichtungen aufgebrachte Spannung wegnimmt und die einzelnen Plattenelemente von den Ausrichteinrichtungen (z.B. Gratleisten) herunterschiebt.

Nachfolgend werden einige weitere Einzelheiten verschiedener Ausführungsmöglichkeiten unter Bezugnahme auf weitere Figuren der Zeichnung behandelt.

In der Fig. 9 sind exemplarische Profilformen der Ausnehmungen 6 und der Ausrichteinrichtungen 7, die Leisten, wie z.B. Gratleisten, und/oder Dübel enthalten können, durch schematische Querschnittsdarstellungen gezeigt. Abbildung 1 zeigt einen Schwalbenschwanzquerschnitt, Abbildung II einen Dreiecksquerschnitt, Abbildung III einen Kreisquerschnitt, Abbildung IV einen Ovalquerschnitt und Abbildung V einen geschnittenen Kreisquerschnitt, wobei auch andere Querschnittsformen geeignet sind, solange sie die erforderlichen Formschlüsse gewährleisten, wenn dies nicht auch ohne Profil möglich ist.

Die Fig. 10 zeigt ein weiteres Ausführungsbeispiels eines Fußbodens 8 mit zueinander schrägwinklig verlaufenden Plattenelementen 1 und Ausrichteinrichtungen 7, die wiederum als Gradleisten angedeutet sind. Insoweit vorstehend rechtwinklige Anordnungen angegeben oder darauf Bezug genommen wurde(n), sind diese Angaben auch auf das vorliegende Ausführungsbeispiel umzusetzen.

Es können somit alle erdenklichen Verlegemuster mit dem Fußboden des Verlegesystems 8 realisiert werden, wie z.B. Fischgrätmuster, Schiffsbodenmuster, Dielenböden, u.v.m., aber auch beliebige Formen der Plattenelemente 1 können zum Einsatz kommen, wie Parkettstäbe oder jegliche Plattenform. Die bevorzugte Dicke der Plattenelemente 1 beträgt mindestens 6 mm, vorzugsweise mindestens 8 mm. Die Plattenelemente können auch mehrschichtige Platten sein, wie z.B. Platten aus mehreren Holzschichten, beschichtete Kork- oder Kunststoffplatten, beschichtete Metallplatten, Spanplatten, laminierte Platten, Linoleumplatten usw. Bei großen Plattenelementen 1 ist es vorzuziehen, statt durchgehende Leisten nur Dübel als Ausrichteinrichtungen 7 zu verwenden.

Eine Montage des Verlegesystems auf Balken ist grundsätzlich möglich. Hierbei können die Ausrichteinrichtungen 7 beispielsweise durch Verschrauben an den Balken befestigt werden. Bei einer solchen Ausführung sind ferner Kopplungseinrichtungen an der Umfangsseite 4b vorgesehen, die eine Feder 30 bilden, welche in eine Nut (nicht bezeichnet) des nächsten anschließenden Plattenelementes 1 eingreifen kann, um die Verbindung zwischen den beiden Plattenelementen 1 weiter zu festigen.

Verfahrensmäßig ist es von Vorteil, wenn die Ausrichteinrichtungen 7 vor dem Aufschieben der Plattenelemente 1 beispielsweise eingeölt oder eingefettet werden, damit das Gleiten der Plattenelemente 1 auf den Ausrichteinrichtungen 7 verbessert wird. Dadurch werden auch später bei einer Benutzung eines mittels des Verlegesystems 8 hergestellten Bodens eventuell auftretende Geräusche, wie Knarren o.ä., gemindert.

Weiterhin ist es verfahrensmäßig von Vorteil, wenn die letzten Ausrichteinrichtungen 7, die beispielsweise senkrecht auf eine Wand zulaufen, nur noch soweit von dem vorletzten Plattenelement 1 vorstehen, wie an Dehnspalt oder -fuge 12 vorgesehen ist. Dann kann ein Plattenelement 1 auf die nötige Abmessung des verbleibenden Platzes minus der Dehnfuge 12 zurechtgeschnitten und auf die Ausrichteinrichtungen 7, wie eine Gratleiste, aufgeschoben werden. Alternativ ist es auch möglich, daß die ersten Ausrichteinrichtungen 7 direkt an einer Wand beginnen und die letzten Ausrichteinrichtungen 7 nicht von dem vorletzten Plattenelement 1 vorstehen. Das letzte Plattenelement 1 vor der Wand wird dann auf die Größe des verbleibenden Platzes minus der Dehnfuge 12 zugeschnitten und eingesetzt. Die Ausrichteinrichtungen 7 können dann z.B. von dem ersten Plattenelement 1 her durchgeschlagen werden, so daß sie auch in die Ausnehmungen des letzten Plattenelementes 1 hineinreichen.

Bei Randstücken der Plattenelemente 1, die so klein sind, daß beispielsweise eine Gratleiste als Ausrichteinrichtungen 7 nicht verwendet werden kann, können alternativ z.B. Dübel eingesetzt werden, die kleiner als Gratleisten sind, um solche Randstücke mit den benachbarten Plattenelementen 1 zu verbinden.

In der Fig. 11 ist ein Ausführungsbeispiel für Spanneinrichtungen 13 in Form von Druckmitteln gezeigt. Diese Druckmittel, die in der Abbildung in einer Draufsicht zu sehen sind, sind eine Wellenfeder aus Holzfurnier, die in der gezeigten Lage von oben in eine Dehnfuge 12 eingesetzt wird. Solche Wellenfedern können in einer Wellpreßform hergestellt werden, indem in der welligen Form mehrere Furnierschichten zusammengepreßt werden. Nach der Aushärtung eines zwischen den Furnierschichten eingebrachten Klebers bleibt die wellige Form erhalten.

Eine Alternative zur Wellenfeder zeigt die Fig. 12 in Form einer nur aus einem Bogen oder einer Spange bestehenden Holzfeder 14. Für alle aus Furnierschichten hergestellten Holzfedern gilt, daß sie mit zunehmender Zahl der Furnierschichten mehr Federkraft haben. Auch die Stärken der Furnierschichten können die Federkraft beeinflussen, wie ebenso das Material der Furnierschichten. Lediglich beispielsweise wir eine bevorzugte gesamte Materialdicke für Holzfedern mit etwa 4 bis 8 mm angegeben.

Beispielsweise kann für die Herstellung von Holzfedern 14 auch Spuntholz ausgewählt und in optimalster Faserart geschnitten werden. Die Federkraft hängt von der Holzstärke ab. Den für verschieden große Verlegeflächen 9 unterschiedlich hoch erforderlichen Spannkräften kann dadurch Rechnung getragen werden, daß geeignete Spanneinrichtungen ausgewählt werden.

So zeigen die Abbildungen in der Fig. 13 Varianten für Stahlfedern 31. Im einzelnen zeigen die Abbildungen I eine Zickzack-Metallfeder 31, II eine Metallfeder 13 aus einem geschlossenen Metallband in Ovalform, III eine Bogen-Metallfeder mit Holzlagern 32 und IV eine Bogen-Metallfeder mit aufgebogenen Enden.

Eine Weitere Alternative zum Aufbringen der Spannkraft von außen auf eine verlegte Fläche von Plattenelementen 1 besteht in einem Schlauch, der um die Außenränder der verlegten Plattenelemente 1 herumgelegt und dann aufgeblasen wird. Eventuell kann der Schlauch vor dem Aufblasen zusätzlich gespannt oder vorgespannt werden.

In der Fig. 14 ist gezeigt, wie bei einer auf einer Seite der Verlegefläche 9 fehlenden Wand 11 als Widerlager für Spanneinrichtungen 13 in Form von Druckmitteln ein fest mit dem Untergrund 10 beispielsweise durch Schrauben 32 verbundenes Abschlußelement 33 als ein Widerlager für die Druckmittel eingesetzt werden kann. Die Spanneinrichtungen sind bei dieser Ausführungsvariante Korkstücke oder -streifen 18.

Wie bereits weiter oben erwähnt wurde, kann das Verlegesystem oder der Fußboden 8 auch eine federnde Lagerung enthalten. Eine entsprechende Variante ist in der Fig. 15 gezeigt. Dabei liegt eine Wellenfeder 34 mit den Ausrichteinrichtungen ausgerichtet zwischen diesen und dem Untergrund 10, so daß ein solcherart verlegter Boden bei Belastung schwingt.

In der Fig. 16a) in einer seitlichen Schnittansicht durch schematisch dargestellte Plattenelemente 1 und in der Fig. 16b) in einer Draufsicht auf die Oberseiten 2 von verlegten Plattenelementen 1, die nur ausschnittsweise zu sehen sind, sind eine weitere Ausführung der Spanneinrichtungen 13 dargestellt. Hierbei handelt es sich um ein Spannband 35, das längs der Unterseiten 3 der Plattenelemente 1 verläuft. An den Rändern der äußeren Plattenelemente 1 greifen Haltewinkel 36 und 36' an. Mit dem Haltewinkel 36 auf einer Seite der Verlegefläche 9 ist das Spannband 35 fest verbunden. An dem anderen Haltewinkel 36' ist eine Rolle 37 mit einer Ratsche 38 angebracht, so daß durch Betätigung der Ratsche 38 die Rolle 37 zum Aufwickeln des Spannbandes oder -gurtes 35 gedreht werden kann, ohne daß sie sich durch die Zugkraft des Spannbandes 35 wieder zurückdreht, da die Ratsche 38 eine erlangte Aufwickelstellung arretiert. Vorzugsweise ist diese Arretierung zum Abbauen des Verlegesystems 9 lösbar. Das Spannband 35 weist insbesondere eine Eigenelastizität auf. Die Rolle 37 mit Ratschenmechanismus 38 kann in der Dehnfuge 12 oder einer gesonderten Aussparung einer Wand untergebracht sein.

Eine alternative Ausgestaltung von Spanneinrichtungen 13 in Form eines Spannbandes oder -gurtes 35 ist in der Fig. 17 gezeigt. In diesem Fall verläuft das Spannband 35 um die freien Umfangsseiten der auf der Verlegefläche 9 außenliegenden Plattenelemente 1. An drei Ecken der rechtwinkligen Verlegefläche 9 sind Haltewinkel 36 angeordnet, die jedoch nur zum Führen des Spannbandes 35 dienen. an der vierten Ecke der Verlegefläche 9 ist ein Haltewinkel 36' angeordnet, der wieder, wie bei vorher beschriebenen Ausführungsbeispiel, eine Rolle 37 mit einem Ratschenmechanismus 38 trägt, um damit das Spannband 35 um die verlegten Plattenelemente 1 herum stramm zu ziehen.

In der Fig. 18 sind in den Abbildungen I bis V Plattenelemente 1 mit verschiedenen Profilierungen 5, die auch als Kopplungseinrichtungen 29 dienen können, gezeigt.

Die Abbildungen I bis IV der Fig. 19 zeigen verschiedene Formschlußeinrichtungen 39, die insbesondere an den Stirnumfangsseiten von Plattenelementen 1 vorgesehen sein können. Wesentlich bei den Formschlußeinrichtungen 39 ist, daß sie Hinterschneidungen enthalten, so daß ein Formschluß gegen Bewegungen senkrecht zur Oberseite 2 des Plattenelementes 1 besteht.

Ausrichteinrichtungen 7 in Form von Dübeln sind in den Fig. 20a) und 20b) gezeigt. Die mittels der Dübel verbundenen Plattenelemente weisen ferner an ihren Umfangsseiten 4a, 4b, 4c, und 4d Profile 5 auf. Die Profile 5 an den Stirnseiten 4b und 4d sind als Formschlußeinrichtungen 39 ausgebildet, und die Profile 5 an den Längsseiten 4a und 4c dienen als Kopplungseinrichtungen 29.

## Patentansprüche

1. Fußboden mit Plattenelementen (1), die eine Ober- (2) und eine Unterseite (3) und dazwischenliegende Umfangsseiten (4a, 4b, 4c, 4d) aufweisen, in denen Ausnehmungen (6) zur Aufnahme von Ausrichteinrichtungen (7) zum formschlüssigen Verbinden von wenigstens zwei benachbart zu verlegenden Plattenelementen (1) in Richtung senkrecht und in einer Richtung parallel zur Oberseite (2) münden, wobei die Plattenelemente (1) lose auf einer Unterlage (27) aufliegen,
die Ausrichteinrichtungen (7) bezüglich der Plattenelemente (1) separate Teile sind, und
die in die Ausnehmungen (6) eingesetzten Ausrichteinrichtungen (7) nicht über die Unterseiten (3) der Plattenelemente (1) vorstehen,
**dadurch gekennzeichnet,**
**dass** die Ausnehmungen (6) und die Ausrichteinrichtungen (7) so dimensioniert sind, dass letztere locker verschiebbar in den Ausnehmungen (6) sitzen,
**dass** elastische Spanneinrichtungen (13) vorgesehen sind, mittels denen über die Ausrichteinrichtungen (7) miteinander verbundene Plattenelemente (1) aufeinander zu beaufschlagt sind, und
**dass** die Plattenelemente (1) lose auf einer als Trittschalldämmung ausgeführten Unterlage (27) aufliegen.

2. Fußboden nach Anspruch 1,
**dadurch gekennzeichnet,**
**dass** die Ausrichteinrichtungen (7) Dübel und/oder Leisten enthalten, die zwischen zwei oder durchgehend über wenigstens zwei benachbart zu verlegenden Plattenelementen (1) in deren Ausnehmungen (6) einsetzbar sind.

3. Fußboden nach Anspruch 2,
**dadurch gekennzeichnet,**
**dass** die Dübel und/oder Leisten ein Profil und insbesondere die Ausnehmungen (6) in den Plattenelementen (1) ein passendes Profil und/oder die Dübel und/oder Leisten maximal die halbe Dicke der Plattenelemente (1) aufweisen.

4. Fußboden nach Anspruch 2 oder 3,
**dadurch gekennzeichnet,**
**dass** die Leisten Längen haben, die größer als die Abmessungen von zwei Plattenelementen (1) sind, durch die sie hindurch verlaufen, und insbesondere die Leisten unterschiedliche Längen haben.

5. Fußboden nach einem der Ansprüche 2 bis 4,
**dadurch gekennzeichnet,**
**dass** die Dübel und/oder Leisten verjüngte Enden zur Einführung in die Ausnehmungen (6) haben.

6. Fußboden nach einem der vorhergehenden Ansprüche,
**dadurch gekennzeichnet,**
**dass** Plattenelemente (1) enthalten sind, die an ihren zu den in den Ausnehmungen (6) eingesetzten Ausrichteinrichtungen (7) parallelen Umfangsseiten (4a, 4b, 4c, 4d) Formschlusseinrichtungen (39) aufweisen, die einen Formschluss in Richtung senkrecht zu den in den Ausnehmungen (6) eingesetzten Ausrichteinrichtungen (7) mit einem benachbarten Plattenelement (1) ergeben, wie z.B. Schwalbenschwanzoder Hakenausbildungen an einem Plattenelement (1) und entsprechende Nute am benachbarten Plattenelement (1).

7. Fußboden nach einem der vorhergehenden Ansprüche,
**dadurch gekennzeichnet,**
**dass** die Ausnehmungen (6) in den Umfangsseiten (4a, 4b, 4c, 4d) der Plattenelemente (1) bohrlochartig mit rundem oder eckigem Profil ausgebildet und insbesondere näher bei deren Unterseiten (3) liegen, oder
**dass** die Ausnehmungen (6) nutartig in den Unterseiten (3) offen und so profiliert sind, dass ein Formschluss zwischen in den Ausnehmungen (6) eingefügten Ausrichteinrichtungen (7) und Plattenelementen (1) in Richtung senkrecht zu deren Oberseiten (2) gewährleistet ist, bevorzugt in Form einer Schwalbenschwanznut, und sich insbesondere von der Unterseite (3) in Richtung zur Oberseite (2) der Plattenelemente (1) über nicht mehr als deren halbe Dicke erstrecken.

8. Fußboden nach Anspruch 7,
**dadurch gekennzeichnet,**
**dass** die Ausrichteinrichtungen (7) so dimensioniert sind, dass sie vollständig innerhalb der nutartigen Ausnehmungen (6) liegen und insbesondere mit der Unterseite (3) der Plattenelemente (1) eine plane Fläche bilden.

9. Fußboden nach Anspruch 7 oder 8,
**dadurch gekennzeichnet,**
**dass** die Ausrichteinrichtungen (7) an einer Verlegefläche (9) befestigbar sind.

10. Fußboden nach einem der Ansprüche 7 bis 9,
**dadurch gekennzeichnet,**
**dass** Elastikmittel vorgesehen sind, über die die Ausrichteinrichtungen (7) auf eine Verlegefläche (9) auflegbar sind.

11. Fußboden nach einem der vorhergehenden Ansprüche,
**dadurch gekennzeichnet,**
**dass** die Umfangsseiten (4a, 4b, 4c, 4d) der Plattenelemente profiliert sind, so dass die Umfangsseitenprofile (5) benachbarter Plattenelemente (1) zusammenpassen.

12. Fußboden nach Anspruch 11,
**dadurch gekennzeichnet,**
**dass** die Profilierung (5) der Umfangsseiten (4a, 4b, 4c, 4d) der Plattenelemente (1) zusätzlich zu den Ausrichteinrichtungen (7) Kopplungseinrichtungen (29) ausbildet, wie z.B. Nut/Feder-Verbindungen, über die benachbarte Plattenelemente (1) verbindbar sind

13. Fußboden nach einem der vorhergehenden Ansprüche,
**dadurch gekennzeichnet,**
**dass** die Unterlage (27) insbesondere eine mattenartige oder bevorzugt netzartige Schicht aus oder mit Kork, Gummi, Kautschuk, Jute, Sisal, Hanf, Wollfilz, Kokosfasern, vorzugsweise einem Kokosfasergeflecht und besonders bevorzugt einem mit Kautschuk verpressten oder silikonisierten Kokosfasergeflecht enthält.

14. Fußboden nach einem der vorhergehenden Ansprüche,
**dadurch gekennzeichnet,**
**dass** die Spanneinrichtungen (13) zwischen zwei über die Ausrichteinrichtungen (7) verbundenen, benachbarten und/oder nicht unmittelbar benachbarten Plattenelementen (1) einsetzbare Zugelemente, wie z.B. Klammern, Spannbänder u.dgl., die vorzugsweise über die und/oder an den Unterseiten (3) der Plattenelemente (1) führbar sind, enthalten.

15. Fußboden nach einem der vorhergehenden Ansprüche,
**dadurch gekennzeichnet,**
**dass** die Spanneinrichtungen (13) von außen auf wenigstens zwei über die Ausrichteinrichtungen (7) miteinander verbundenen Plattenelemente (1) auf deren Umfangsseiten (4a, 4b, 4c, 4d) wirkende Druckmittel, wie beispielsweise Holzfedern, Metallfedern, Korkteile, Moosgummiteile u.ä., enthalten.

16. Fußboden nach einem der vorhergehenden Ansprüche,
**dadurch gekennzeichnet,**
**dass** zweiteilige Randleisten (19) vorgesehen sind, die eine Grundleiste (20) zum Anbringen an Plattenelementen (1), eine Außenleiste (21) zum Anbringen an einem Rand der Verlegefläche (9) und Ausgleichseinrichtungen (22) enthalten, die zumindest an der Außenleiste (21) oder an der Grundleiste (20) angebracht sind und mittels denen bei einer Verschiebung der Plattenelemente (1) mit den Grundleisten (20) zwischen letzteren und den Außenleisten (21) auftretende Spalte (23) abdeckbar und/oder verschließbar sind.

17. Fußboden nach einem der vorhergehenden Ansprüche,
**dadurch gekennzeichnet,**
**dass** das Material der Plattenelemente (1) und/oder der Ausrichteinrichtungen (7) ist oder enthält: Holz, Kork, Stein, Kunststoff, Verbundmaterial, Laminatmaterial, Kautschuk, Metall.

18. Fußboden nach einem der vorhergehenden Ansprüche,
**dadurch gekennzeichnet,**
**dass** die Plattenelemente eine längliche Form aufweisen, insbesondere stab-, latten- oder dielenartig sind, und die Ausnehmungen (6) quer zur Längsausdehnung der Plattenelemente (1) verlaufen.

19. Fußboden nach einem der vorhergehenden Ansprüche,
**dadurch gekennzeichnet,**
**dass** an zwei entgegengesetzten Umfangsseiten (4a, 4c; 4b, 4d) der Plattenelemente, vorzugsweise ggf. an den kürzeren Umfangsstirnseiten (4b, 4d), Formschlusseinrichtungen (39), wie z.B. jeweils eine Schwalbenschwanzfeder und ein Schwalbenschwanznut, vorgesehen sind, durch die zwei benachbarte Plattenelemente (1) passend und bevorzugt fest miteinander verbindbar sind.

20. Fußboden nach einem der vorhergehenden Ansprüche,
**dadurch gekennzeichnet,**
**dass**,
wenn die Ausnehmungen (6) nicht über das gesamte Plattenelement (1) hindurchgehend verlaufen, an den zwei entgegengesetzten Umfangsseiten der Plattenelemente (4a, 4b, 4c, 4d) liegende Ausnehmungen (6) nicht miteinander ausgerichtet angeordnet sind,
und,
wenn die Ausnehmungen (6) über das gesamte Plattenelement (1) hindurchgehend verlaufen, die Ausnehmungen (6) bezüglich einer zu ihnen parallelen Mittellinie des Plattenelements (1) unsymmetrisch angeordnet sind oder in benachbart zu verlegenden Plattenelementen (1) senkrecht zu ihrer Verlaufsrichtung an unterschiedlichen Stellen liegen

21. Fußboden nach einem der vorhergehenden Ansprüche,
**dadurch gekennzeichnet,**
**dass** jede in einer zu ihr parallel verlaufenden Umfangsseite (4b, 4d) des Plattenelementes (1) verlaufende Ausnehmung nur eine halbe Ausnehmung (6') ist.

22. Verlegeverfahren für einen Fußboden nach einem der vorhergehenden Ansprüche, mit Plattenelementen, die eine Ober- und eine Unterseite und dazwischenliegende Umfangsseiten aufweisen, in denen Ausnehmungen enthalten sind, wobei zum Verbinden der Plattenelemente Ausrichteinrichtungen in die Ausnehmungen eingeführt werden,
**dadurch gekennzeichnet,**
**dass** die Plattenelemente (1) locker auf die Ausrichteinrichtungen (7) geschoben werden,
und
**dass** über die Ausrichteinrichtungen (7) miteinander verbundene Plattenelemente (1) durch Spanneinrichtungen (13) aufeinander zu beaufschlagt werden.

23. Verlegeverfahren nach Anspruch 22,
**dadurch gekennzeichnet,**
**dass** die Ausrichteinrichtungen (7) und/oder die Ausnehmungen (6) vor dem Zusammenfügen mit einem Gleitmittel, wie beispielsweise Seife, Öl, Wachs, etc., versehen werden.

24. Verlegeverfahren nach Anspruch 22 oder 23,
**dadurch gekennzeichnet,**
**dass** als Spanneinrichtungen (13) zwischen zwei über die Ausrichteinrichtungen (7) verbundene, benachbarte und/oder nicht unmittelbar benachbarte Plattenelemente (1) Zugelemente, wie z.B. Klammern, Spannbänder u.dgl., die vorzugsweise über die und/oder an den Unterseiten (3) der Plattenelemente (1) geführt werden, eingesetzt werden

25. Verlegeverfahren nach einem der Ansprüche 22 bis 24,
**dadurch gekennzeichnet,**
**dass** von außen auf wenigstens zwei über die Ausrichteinrichtungen (7) miteinander verbundene Plattenelemente (1) auf deren Umfangsseiten (4a, 4b, 4c, 4d) wirkende Druckmittel, wie beispielsweise Holzfedern, Metallfedern, Korkteile, Moosgummiteile u.ä. angebracht werden.

## Claims

1. A floor with plate elements (1) comprising an upper side (2) and a lower side (3) and circumferential sides (4a, 4b, 4c, 4d) in between, in which recesses (6) for receiving alignment devices (7) for interlocking connection of at least two plate elements (1), which are to be installed adjacent to each other, open vertical to the upper side in one direction and parallel in the other direction, wherein the plate elements (1) loosely rest on a base (27),
the alignment devices (7) are separate parts with reference to the plate elements (1), and
the alignment devices (7) inserted into the recesses (6) do not protrude beyond the lower sides (3) of the plate elements (1),
**characterized in that**,
the recesses (6) and the alignment devices (7)are sized, so that the latter are located in the recesses (6) in a loosely slideable manner, elastic tensioning devices (13) are provided, through which the plate elements (1) connected by the alignment devices (7)are pressed together, and
the plate elements (1) loosely rest on a base (27), which is provided as a step noise absorber.

2. A floor according to claim 1,
**characterized in that**,
the alignment devices (7) include screw anchors and/or slats, which can be inserted into the recesses (6) betweentwo, or extending over at least two of the plate elements (1), to be installed adjacent to each other.

3. A floor according to claim 2,
**characterized in that**,
the screw anchors and/or slats include a profile and, in particular the recesses (6) in the plate elements (1) comprise a corresponding profile, and/or the screw anchors and/or the slats comprise half the thickness of the plate elements (1) at the most.

4. A floor according to claim 2 or 3,
**characterized in that**,
the slats have lengths, which are larger greater than the dimensions of two plate elements (1), through which they extend and in particular the slats have different lengths.

5. A floor according to one of the claims 2 to 4,
**characterized in that**,
the screw anchors and/or the slats comprise tapered ends for insertion into the recesses (6).

6. A floor according to one of the preceding claims,
**characterized in that**,
plate elements (1) are included, comprising interlocking devices (39) at their circumferential sides (4a, 4b , 4c, 4d) parallel to the alignment devices (7), inserted into the recesses (6), which create hterlocking with an adjacent plate element (1) in a direction perpendicular to the alignment devices (7), inserted into the recesses (6), like e.g. dove tail or hook shapes at a plate element (1) and corresponding grooves at the adjacent plate element (1).

7. A floor according to one of the preceding claims,
**characterized in that**,
the recesses (6) in the circumferential sides (4a, 4b, 4c, 4d) of the plate elements (1) are provided like bore holes with a round or square profile, and are preferably located closer to their lower sides (3),
or
the recesses (6) are like open grooves in the lower sides (3) and profiled, so that form locking between alignment devices (7)inserted in the recesses (6) and plate elements (1)is assured in the direction perpendicular to their upper sides (2), preferably shaped as a dove tail groove, preferably extending from the lower side (3) in direction towards the upper side (2) of the plate elements (1), and not over more than half their thickness.

8. A floor according to claim 7,
**characterized in that**,
the alignment devices (7) are sized, so that they are disposed completely within the groove shaped recesses (6), and in particular, form a planar surface with the lower side (3) of the plate elements (1).

9. A floor according to claim 7 or 8,
**characterized in that**,
the alignment devices (7) can be mounted to an installation surface (9).

10. A floor according to one of the claims 7 through 9,
**characterized in that**,
elastic means are provided, through which the alignment devices (7) can be placed onto an installation surface (9).

11. A floor according to one of the preceding claims,
**characterized in that**,
the circumferential sides (4a, 4b, 4c, 4d) of the plate elements are profiled, so that the circumferential side profiles (5) of adjacent plate elements (1) fit together.

12. A floor according to claim 11,
**characterized in that**,
the profile (5) of the circumferential sides (4a, 4b, 4c, 4d) of the plate elements (1) forms coupling devices (29) in addition to the alignment devices (7), like e.g. groove and tongue connections, through which adjacent plate elements (1) can be connected.

13. A floor according to one of the preceding claims
**characterized in that**,
the base (27) preferably includes a mat shaped or, preferably net shaped layer, made from or with cork, rubber, natural rubber, jute, sisal, hemp, wool felt, coco fibers, preferably a coco fiber web, and more preferably, a coco fiber web compressed with natural rubber or impregnated with silicone.

14. A floor according to one of the preceding claims,
**characterized in that**,
the tensioning devices (13) include tension elements, insertable between two adjacent and / or not directly connected plate elements (1), connected by the alignment devices (7), like e.g. clamps, tension bands, and similar, which can preferably be run over and / or along the lower sides (3) of the plate elements (1).

15. A floor according to one of the preceding claims,
**characterized in that**,
the tensioning devices (13) include compression means, acting from outside upon at least two plate elements (1), connected through the alignment devices (7), on their circumferential sides (4a, 4b, 4c, 4d), like e.g. wood springs, metal springs, cork pieces, sponge rubber parts, and similar.

16. A floor according to one of the preceding claims,
**characterized in that**,
two-piece skirt boards (19) are provided, including a base board (20), for mounting two plate elements(1), an outer board (21) for mounting to a boundary of the installation surface (9) and compensation devices (22), which are mounted at least at the outer board (21) or at the base board (20), and through which gaps (23) occurring during a displacement of the plate elements (1), can be covered and / or closed with the base boards (20), when they occur between the base boards (20) and the outer boards (21).

17. A floor according to one of the preceding claims,
**characterized in that**,
the material of the plate elements (1) and / or the alignment devices (7) is or includes: wood, cork, stone, plastic, composite material, laminate material, natural rubber, metal.

18. A floor according to one of the preceding claims,
**characterized in that**,
the plate elements have a longitudinal shape, in particular stick, slat- or plank shape, and the recesses (6) extend transversal to the longitudinal extension of the plate elements (1).

19. A floor according to one of the preceding claims,
**characterized in that**,
form locking devices (39), like e.g. a respective dove tail and a dove tail groove, are provided at two opposite circumferential sides (4a, 4c; 4b, 4d) of the plate elements, preferably, possibly at the shorter circumferential face sides (4b, 4d), through which two adjacent plate elements (1) can be connected in a fitting, and preferably solid manner.

20. A floor according to one of the preceding claims,
**characterized in that**,
when the recesses (6), do not extend continuously over the whole plate element (1), recesses (6) located at the two opposite circumferential sides of the plate elements (4a, 4b, 4c, 4d), are not aligned with each other,
and,
when the recesses (6) continuously extend over the entire plate element (1), the recesses (6) are disposed nonsymmetrical relative to a center line of the plate element (1), or disposed perpendicular to the extension and at different locations of plate elements (1), to be installed adjacent to each other.

21. A floor according to one of the preceding claims,
**characterized in that**,
each groove, extending in a parallel circumferential side (4b, 4d) of the plate element (1), is only a half recess (6').

22. An installation method for a floor, according to one of the preceding claims, with plate elements, having an upper side and a lower side, and circumferential sides there between, in which recesses are included, wherein alignment devices are inserted into the grooves for connecting the plate elements,
**characterized in that**,
the plate elements (1) are slid onto the alignment devices (7) in a loose manner,
and
plate elements (1), connected through the alignment devices (7), are pressed together through tensioning devices (13).

23. An installation method according to claim 22,
**characterized in that,**
the alignment devices (7) and / or the recesses (6) are provided with a lubricant, like e.g. soap, oil, wax, etc, before assembly.

24. An installation method according to claim 22 or 23,
**characterized in that**,
tension elements, like e.g. clamps, tension bands,and similar, which, preferably, extend over and / or at the lower sides (3) of the plate elements (1), are being used as tensioning devices (13) between two adjacent and / or not directly adjacent plate elements (1), connected via the alignment devices (7).

25. An installation method according to one of the claims 22 through 24,
**characterized in that**,
pressure means, like e.g. wood springs, metal springs, cork parts, expanded rubber parts, and similar, are mounted from the outside to at least two plate elements (1), connected amongst each other through the alignment devices (7) on their circumferential sides (4a, 4b, 4c, 4d).

## Revendications

1. Revêtement de sol comportant des éléments en forme de plaques (1) qui présentent une face supérieure (2) et une face inférieure (3) et des faces périphériques (4a, 4b, 4c, 4d) situées entre elles, dans lesquelles des évidements (6), destinés à recevoir des moyens d'alignement (7) pour relier par coopération de formes au moins deux éléments en forme de plaques (1) à poser au voisinage l'un de l'autre débouchent dans la direction perpendiculaire et dans une direction parallèle à la face supérieure (2), les éléments en forme de plaque (1) reposant en flottant sur une sous-couche (27),
les moyens d'alignement (7) étant des pièces séparées par rapport aux éléments en forme de plaques (1), et
les moyens d'alignement (7) insérés dans les évidements (6) ne faisant pas saillie au-delà des faces inférieures (3) des éléments en forme de plaques (1),
**caractérisé en ce que**
les évidements (6) et les moyens d'alignement (7) ont des dimensions telles que ces derniers sont logés de manière aisément déplaçable dans les évidements (6),
**en ce qu'**il est prévu des moyens de serrage (13) élastiques au moyen desquels des éléments de plaques (1) reliés les uns aux autres via les moyens d'alignement (7) peuvent être sollicités les uns vers les autres, et
**en ce que** les éléments en forme de plaque (1) sont en appui en flottant sur une sous-couche (27) réalisée à titre d'amortissement du bruit des pas.

2. Revêtement de sol selon la revendication 1,
**caractérisé en ce que**
les moyens d'alignement (7) contiennent des cheviles et/ou des baguettes qui peuvent être insérées dans les évidements (6) de deux éléments de plaques (1), entre ceux-ci ou de façon continue sur au moins deux éléments de plaques (1) voisins à poser.

3. Revêtement de sol selon la revendication 2,
**caractérisé en ce que**
les chevilles et/ou baguettes présentent un profil, et en particulier les évidements (6) dans les éléments en forme de plaques (1) présentent un profil adapté et/ou les chevilles et/ou baguettes présentent au maximum la demi épaisseur des éléments en forme de plaques (1).

4. Revêtement selon la revendication 2 ou 3,
**caractérisé en ce que**
les baguettes ont des longueurs qui sont supérieures aux dimensions de deux éléments en forme de plaques (1), passent à travers ceux-ci et **en ce qu'**en particulier, les baguettes ont différentes longueurs.

5. Revêtement de sol selon l'une des revendications 2 à 4,
**caractérisé en ce que**
les chevilles et/ou les baguettes ont des extrémités effilées pour les introduire dans les évidements (6).

6. Revêtement selon l'une des revendications précédentes,
**caractérisé en ce que**
il contient des éléments en forme de plaques (1) qui présentent sur leurs côtés périphériques (4a, 4b, 4c, 4d) parallèles aux moyens d'alignement (7) insérés dans les évidements (6) des dispositifs de coopération de formes (39) qui produisent une coopération de formes en direction perpendiculaire aux moyens d'alignement (7) insérés dans les évidements (6) avec un élément en forme de plaque (1)voisin, par exemple avec des formations en queue d'aronde ou de crochets sur un élément en forme de plaque (1) et des rainures correspondantes sur l'élément en forme de plaque (1) voisin.

7. Revêtement de sol selon l'une des revendications précédentes,
**caractérisé en ce que**
dans les côtés périphériques (4a, 4b, 4c, 4d) des éléments en forme de plaques (1), les évidements (6) sont réalisés à la manière de perçages avec profil rond ou rectangulaire et sont en particulier situés plus près de leurs faces inférieures (3),
ou **en ce que** les évidements (6) sont ouverts à la manière de rainures dans les faces inférieures (3) et profilés de telle sorte qu'une coopération de formes entre les moyens d'alignement (7) introduits dans les évidements (6) et les éléments en forme de plaques (1) est assurée en direction perpendiculaire à leur faces supérieures (2), de préférence sous la forme d'une rainure en queue d'aronde, et ne s'étendent en particulier pas sur plus de leur demi épaisseur depuis la face inférieure (3) en direction de la face supérieure (2) des déments en forme de plaques (1).

8. Revêtement de sol selon la revendication 7,
**caractérisé en ce que**
les moyens d'alignement (7) ont des dimensions telles qu'ils se trouvent entièrement à l'intérieur des évidements (6) en forme de rainures et qu'ils forment en particulier une surface plane avec la face inférieure (3) des éléments en forme de plaques (1).

9. Revêtement de sol selon la revendication 7 ou 8,
**caractérisé en ce que**
les moyens d'alignement (7) peuvent être fixés sur une surface de pose (9).

10. Revêtement de sol selon l'une des revendications 7 à 9,
**caractérisé en ce que**
il est prévu des moyens élastiques par l'intermédiaire desquels les moyens d'alignement (7) peuvent être posés sur une surface de pose (9).

11. Revêtement de sol selon l'une des revendications précédentes,
**caractérisé en ce que**
les côtés périphériques (4a, 4b, 4c, 4d) des éléments en forme de plaques sont profilés de telle sorte que les profils de côtés périphériques (5) d'éléments en forme de plaques (1) voisins s'apparient.

12. Revêtement de sol selon la revendication 11,
**caractérisé en ce que**
le profilage (5) des côtés périphériques (4a, 4b, 4c, 4d) des éléments en forme de plaques (1) réalise, en plus des moyens d'alignement (7), des dispositifs d'accouplement (29) tels que par exemple des assemblages par rainures et languettes via lesquels on peut relier les éléments en forme de plaques (1) voisins.

13. Revêtement de sol selon l'une des revendications précédentes,
**caractérisé en ce que**
la sous-couche (27) est en particulier une couche en forme de paillasson ou de préférence en forme defilet dans ou avec du liège, de la gomme, du caoutchouc, du jute, du sisal, du chanvre, du feutre de laine, des fibres de coco, de préférence en une natte de fibres de coco et de manière particulièrement préférée en une natte de fibres de coco compactée avec du caoutchouc ou siliconée.

14. Revêtement de sol selon l'une des revendications précédentes,
**caractérisé en ce que**
les moyens de serrage (13) entre deux éléments en forme de plaques (1) voisins reliés via les moyens d'alignement (7) et/ou non directement voisins contiennent des éléments de traction insérables, comme par exemple des agrafes, des bandes de serrage et similaires, qui peuvent de préférence être guidés via et/ou sur les faces inférieures (3) des éléments en forme de plaques (1).

15. Revêtement de sol selon l'une des revendications précédentes,
**caractérisé en ce que**
les moyens de serrage (13) contiennent des moyens de pression agissant depuis l'extérieur sur au moins deux éléments en forme de plaques (1) reliés les uns aux autres via lesmoyens d'alignement (7) et sur leurs côtés périphériques (4a, 4b, 4c, 4d), comme par exemple des ressorts en bois, des ressorts en métal, des pièces de liège, des pièces de caoutchouc mousse et similaires.

16. Revêtement de sol selon l'une des revendications précédentes,
**caractérisé en ce que**
il est prévu des baguettes de bord (19) en deux parties qui contiennent une baguette de base (20) prévue pour être montée sur des éléments en forme de plaques (1), une baguette extérieure (21) prévue pour être montée sur un bord de la surface de pose (9) et des dispositifs d'équilibrage (22) qui sont montés au moins sur la baguette extérieure (21) ou sur la baguette de base (20) et au moyen desquels, lors d'un déplacement des éléments en forme de plaques (1) avec les baguettes de base (20), des fentes apparaissant entre ces dernières et les baguettes extérieures (21) peuvent être recouvertes et/ou peuvent être fermées.

17. Revêtement selon l'une des revendications précédentes,
**caractérisé en ce que**
le matériau des éléments en forme de plaques (1) et/ou des moyens d'alignement (7) est ou contient du bois, du liège, de la pierre, de la matière plastique, du matériau composite, du matériau laminé, du caoutchouc, du métal.

18. Revêtement de sol selon l'une des revendications précédentes,
**caractérisé en ce que**
les éléments en forme de plaques présentent une forme allongée, sont en particulier en forme de barres, de lattes ou de planches, et les évidements (6) s'étendent transversalement à l'extension longitudinale des éléments en forme de plaques (1).

19. Revêtement de sol selon l'une des revendications précédentes,
**caractérisé en ce que**
sur deux côtés périphériques (4a, 4b, 4c, 4d) opposés des éléments en forme de plaques, de préférence le cas échéant, sur les côtés frontaux périphériques (4b, 4d) plus courts, sont prévus des dispositifs de coopération de formes (39), comme par exemple respectivement une languette en queue d'aronde et une rainure en queue d'aronde par lesquels deux éléments en forme de plaques (1) voisins peuvent être reliés l'un à l'autre de manière adaptée et de préférence ferme.

20. Revêtement de sol selon l'une des revendications précédentes,
**caractérisé en ce que**
lorsque les évidements (6) ne s'étendent pas en continu sur tout l'élément en forme de plaque (1), des évidements (6) situés sur les deux côtés périphériques (4a, 4b, 4c, 4d) des éléments en forme de plaques ne sont pas agencés en alignement les uns par rapport aux autres,
et
lorsque les évidements (6) s'étendent en continu sur tout l'élément en forme de plaque (1), les évidements (6) sont agencés de manière asymétrique par rapport à une ligne médiane parallèle à ceux-ci, de l'élément en forme de plaque (1), ou sont situés à différerts endroits d'éléments en forme de plaques (1) voisins à poser, perpendiculairement à leur direction d'extension.

21. Revêtement de sol selon l'une des revendications précédentes,
**caractérisé en ce que**
chaque évidement s'étendant dans un côté périphérique (4b, 4d) qui s'étend parallèlement à celui-ci, de l'élément en forme de plaque (1), n'est qu'un demi évidement (6').

22. Procédé de pose pour un revêtement de sol selon l'une des revendications précédentes, comportant des éléments en forme de plaques qui présentent une face supérieure et une face inférieure des côtés périphériques situés entre elles, dans lesquels sont contenus des évidements, dans lesquels des moyens d'alignement sont introduits dans les évidements pour relier les éléments en forme de plaques,
**caractérisé en ce que**
les éléments en forme de plaques (1) sont glissés en flottant sur les moyens d'alignement (7), et
**en ce que** des éléments en forme de plaques (1) reliés les uns aux autres via les moyens d'alignement (7) sont sollicités les uns vers les autres par des moyens de serrage (13).

23. Procédé de pose selon la revendication 22,
**caractérisé en ce que**
avant l'assemblage, les moyens d'alignement (7) et/ou les évidements (6) sont pourvus d'un lubrifiant, comme par exemple du savon, de l'huile, de la cire, etc.

24. Procédé de pose selon la revendication 22 ou 23,
**caractérisé en ce que**
à titre de moyens de serrage (13) entre deux éléments en forme de plaques (1) voisins reliés via les moyens d'alignement (7) et/ou non directement voisins sont insérés des éléments de traction, comme par exemple des agrafes, des bandes de serrage et similaires, qui sont de préférence guidés via et/ou sur les faces inférieures (3) des éléments en forme de plaques (1).

25. Procédé de pose selon l'une des revendications 22 à 24,
**caractérisé en ce que**
sont prévus des moyens de pression, comme par exemple des ressorts en bois, des ressorts en métal, des pièces de liège, des pièces de caoutchouc mousse et similaires, agissantsur leurs côtés périphériques (4a, 4b, 4c, 4d) depuis l'extérieur sur au moins deux éléments en forme de plaques (1) reliés les uns aux autres via lesmoyens d'alignement (7).
